# FASCICULE DE BREVET EUROPEEN

(11) **EP 3 226 713 B1**
(45) Date de publication et mention de la délivrance du brevet: **24.08.2022**
(21) Numéro de dépôt: 15821016.1
(22) Date de dépôt: 30.11.2015
(51) Int. Cl.: A44C 17/04, A44C 27/00

(54) **PIERRE DE BIJOUTERIE, NOTAMMENT DIAMANT FACETTE ET SON PROCEDE DE MONTAGE SUR UN SUPPORT**
SCHMUCKSTEIN, INSBESONDERE FACETTIERTER DIAMANT, UND VERFAHREN ZUR MONTAGE DAVON AUF EINEM TRÄGER
JEWELLERY STONE, IN PARTICULAR FACETTED DIAMOND AND METHOD FOR MOUNTING SAME ON A MOUNT

(30) Priorité: 02.12.2014 CH 18562014
(43) Date de publication de la demande: 11.10.2017
(73) Titulaire: Cartier International AG, 6312 Steinhausen (CH)
(72) Inventeur: MOYSE, Romain, 25500 Montlebon (FR); LO, Marie-Adélaïde, 1201 Genève (CH)
(74) Mandataire: e-Patent SA
(86) Numéro de dépôt international: PCT/CH2015/000175
(87) Numéro de publication internationale: WO 2016/086323

(56) Documents cités:
- WO-A2-00/57743
- US-A1- 2014 047 867

## Description

### Domaine technique

La présente invention concerne une pierre de bijouterie, en matière naturelle ou synthétique, notamment un diamant facetté, comportant une partie frontale visible appelée couronne et une partie dorsale au moins partiellement cachée lorsque la pierre est montée sur un support, ladite partie dorsale étant appelée culasse et étant séparée de la couronne par une partie intermédiaire entre ladite couronne et ladite culasse, appelée rondiste, ladite pierre de bijouterie comportant des moyens de fixation agencés pour permettre sa fixation sur ledit support, lesdits moyens de fixation comportant une zone de liaison métallique localisée sur ladite culasse.

Elle concerne également un procédé de montage d'une pierre de bijouterie telle que définie ci-dessus sur un support, ladite pierre de bijouterie comportant des moyens de fixation agencés pour permettre sa fixation sur ledit support, lesdits moyens de fixation comportant une zone de liaison métallique localisée sur ladite culasse.

### Technique antérieure

Les pierres de bijouterie, notamment les diamants, sont destinés à être fixés sur un support ou sur une monture pour former, par exemple, des bijoux ou des pièces d'horlogerie. Selon un mode de réalisation connu, la fixation des pierres sur un support s'effectue en déposant sur une partie de la surface périphérique de la pierre, un revêtement métallique permettant de les solidariser intimement au support par un procédé de soudure, rivetage ou similaire.

A titre d'exemple, la publication FR 2 042 156 A décrit une pierre de bijouterie ayant une culasse sur laquelle est déposée une couche de métal. Cette couche de métal permet de souder la pierre sur un support. Toutefois, un tel agencement présente l'inconvénient d'être inesthétique, parce que cette couche métallisée est visible du fait que certains rayons incidents qui sont réfléchis par une interface de sortie de la pierre située dans la zone métallisée, sont renvoyés par la pierre par réflexion totale et renvoient l'image de la couche métallisée.

La publication JP 09173115 A décrit une technique pour fixer une pierre de bijouterie, tel qu'un diamant sur un support, selon laquelle une première couche, comme par exemple un alliage contenant du titane (Ti), du cuivre (Cu), de l'argent (Ag) et/ou du zirconium (Zr), est déposée sur le diamant, et une seconde couche de métal est déposée sur le support, par exemple un alliage d'or (Au). Les deux couches de métal sont ensuite soudées entre elles pour fixer solidement le diamant sur le support. Le dépôt de la couche de métal est effectué sur la culasse du diamant, plus particulièrement, au milieu de la culasse du diamant et sur une surface inférieure à la surface totale de la culasse. Pour les mêmes raisons que précédemment, cette technique présente un inconvénient esthétique, la couche de métal étant visible lorsque des rayons incidents et réfléchis dans la pierre au niveau de la zone métallisée ressortent par la couronne de la pierre.

La publication WO 00/57743 A2 concerne un système permettant de sertir une pierre précieuse dans une pièce de bijouterie creuse. Ce système comporte un dispositif servant à créer une zone de fixation métallique assujettie à la surface de la pierre précieuse et un dispositif de liaison servant à fixer la zone de fixation métallique sur une coquille de la pièce de bijouterie creuse. Pour créer la zone de fixation métallique, une partie circonférentielle de la surface de la pierre précieuse est métallisée et une couche de métal est déposée par électrolyse sur la partie circonférentielle métallisée de la surface de la pierre précieuse. Cette ceinture de fixation est formée dans une rainure creusée dans la pierre et elle empiète au moins partiellement sur la partie frontale de la pierre (c'est-à-dire la couronne).

La publication WO 2014/030068 A2 concerne une monture qui comprend une pierre précieuse, une surface de montage et un joint brasé. Le joint brasé est formé à partir d'un alliage métallique réactif, lequel alliage permettant l'adhérence de certains points sur la surface de la pierre précieuse directement à la surface de montage. Cependant, les techniques de fixations décrites dans cette publication risquent de ne pas assurer un maintien de la pierre suffisamment fiable ou efficace, et le procédé de brasage décrit nécessite des températures importantes, généralement au-dessus de 800°C, qui sont gourmandes d'énergie et peuvent éventuellement endommager une surface de montage délicate d'un support pour une pièce haute gamme. Le document US 2014/0047867 A1 divulgue le préambule des revendications 1 et 12.

Les problèmes posés par la fixation des pierres de bijouterie sur un support consistent à la fois à assurer un maintien efficace et fiable de la pierre en ne nécessitant pas de températures de procédé importantes pour la fixation et à réaliser cette fixation de manière quasiment invisible qui ne nie pas la brillance de la pierre. Les techniques connues ne permettent pas de résoudre ces problèmes de manière satisfaisante.

### Exposé de l'invention

La présente invention vise à pallier les inconvénients ci-dessus en proposant une pierre de bijouterie agencée pour pouvoir être fixée sur son support de façon invisible et un procédé de fixation de cette pierre sur son support, la fixation obtenue étant efficace, fiable, durable et invisible.

Dans ce but, l'invention concerne une pierre de bijouterie telle que définie en préambule, caractérisée en ce que ladite zone de liaison est localisée sur une partie ou sur la totalité d'un secteur périphérique de largeur limitée de ladite culasse, dans lequel les rayons incidents sur la couronne pénétrant dans la pierre par une interface air/pierre, sont soit réfléchis par une première interface culasse/air sur un point de la culasse plus bas que ladite zone de liaison soit réfléchis totalement par ladite première interface culasse/air de ladite pierre dans le secteur périphérique comportant ladite zone de liaison, et sont réfractés à l'extérieur de ladite pierre, à l'arrière de ladite culasse, à travers au moins une deuxième interface culasse/air de ladite pierre, et en ce que le secteur périphérique comporte une bande s'étendant sur 360° autour de la culasse et recouvrant une zone correspondant au moins approximativement à environ 20 à 35 % de la surface de la culasse.

Selon une forme de réalisation préférée, ledit secteur périphérique est situé sur ladite culasse à proximité dudit rondiste. Ledit secteur périphérique peut comporter de préférence une zone dite invisible dans laquelle aucun rayon incident réfracté à l'interface air/couronne n'est réfléchi par la première interface culasse/air.

De manière particulièrement avantageuse, les moyens de fixation métalliques peuvent comprendre une pluralité de couches métalliques déposées en sandwich. La pluralité de couches métalliques comprend de préférence une couche interne formant une couche de carbure avec la pierre. Selon une forme de réalisation avantageuse, ladite couche interne comprend le titane, le tantale, le hafnium ou le niobium.

La pluralité de couches métalliques comprend également de préférence une couche externe comprenant le même matériau que celui du support destiné à recevoir la pierre. D'une manière préférentielle, la couche externe et ledit support comprend l'or. Selon une autre forme de réalisation, la pluralité de couches métalliques comprend une couche intermédiaire formant une barrière de diffusion entre ladite couche interne et ladite couche externe. La couche intermédiaire peut comprendre le platine. D'une manière avantageuse, les moyens de fixation métalliques sont déposés par un procédé PVD.

Dans ce but également, l'invention concerne un procédé de fixation tel que défini en préambule, caractérisé en ce que l'on dépose ladite zone de liaison sur une partie ou sur la totalité d'un secteur périphérique de largeur limitée de ladite culasse, dans lequel les rayons incidents sur la couronne pénétrant dans la pierre par une interface air/pierre, sont soit réfléchis par une première interface culasse/air sur un point de la culasse plus bas que ladite zone de liaison soit réfléchis totalement par ladite première interface culasse/air de ladite pierre dans le secteur périphérique comportant ladite zone de liaison, et sont réfractés à l'extérieur de ladite pierre, à l'arrière de ladite culasse, à travers au moins une deuxième interface culasse/air de ladite pierre, et en ce que l'on dépose une bande dans le secteur périphérique s'étendant sur 360° autour de la culasse et recouvrant une zone correspondant au moins approximativement à environ 20 à 35 % de la surface de la culasse.

Dans le cadre de ce procédé, l'on délimite avantageusement ledit secteur périphérique à ladite culasse à proximité dudit rondiste.

Dans le contexte du procédé l'on peut déposer une pluralité de couches métalliques en sandwich pour former les moyens de fixation métalliques. L'on peut également déposer une couche interne formant une couche de carbure avec la pierre, cette couche interne comprenant le titane, le tantale, le hafnium ou le niobium. L'on peut également déposer une couche externe comprenant le même matériau que celui du support destiné à recevoir la pierre avant la fixation de ladite pierre.

### Description sommaire des dessins

La présente invention et ses avantages apparaîtront mieux dans la description suivante d'un mode de réalisation donné à titre d'exemple non limitatif, en référence aux dessins annexés, dans lesquels:
- la figure 1 est une coupe axiale d'une pierre illustrant schématiquement la trajectoire de rayons lumineux pénétrant dans la couronne de ladite pierre et renvoyés par la couronne après réflexion totale sur les première et deuxième interfaces culasse/air,
- la figure 2 est une coupe axiale d'une pierre illustrant schématiquement la trajectoire de rayons lumineux pénétrant dans la couronne de ladite pierre pourvue d'une zone de liaison sur un secteur limité de la culasse,
- la figure 3 est une coupe axiale d'une pierre illustrant schématiquement la trajectoire de rayons lumineux pénétrant dans la couronne de ladite pierre pourvue d'une zone de liaison dans la zone invisible,
- la figure 4 est une vue de côté d'une pierre selon l'invention pourvue de ladite zone de liaison, et
- la figure 5 est une vue de dessous d'une pierre selon l'invention pourvue de ladite zone de liaison

### Illustrations et meilleure manière de réaliser l'invention

La présente invention concerne une pierre de bijouterie qui sera dénommée dans la suite « pierre » 10. La pierre 10 selon l'invention peut être naturelle ou en matière synthétique et peut notamment consister en un diamant facetté, mais elle peut également consister en un émeraude, un saphir, un rubis ou un autre type de pierre. Dans les exemples représentés, la pierre 10 est un diamant rond présentant de multiples facettes taillées 11. Cet exemple de réalisation n'est bien entendu pas limitatif et la présente invention s'étend à diverses formes de pierres.

En référence aux figures, la pierre 10, telle que représentée comporte une partie frontale qui est communément appelée couronne 12, visible lorsque la pierre 10 est fixée sur un support (non représenté). Il est courant qu'elle soit taillée de manière à présenter de multiples facettes 11. A l'arrière de la couronne 12, la pierre 10 comporte une partie dorsale, communément appelée culasse 13, qui est délimitée par rapport à la couronne 12 par une partie intermédiaire, communément appelée rondiste 14. La culasse 13 est généralement taillée en pointe et peut également présenter de multiples facettes 11. Habituellement, la culasse 13 est au moins partiellement cachée lorsque la pierre est montée sur son support. En effet, la culasse 13 est habituellement utilisée pour permettre la fixation de la pierre 10 sur un support de telle manière que seule la couronne 12 soit visible, et en veillant que la fixation de la pierre 10 soit aussi peu visible que possible. Un but recherché par les joailliers est de masquer le mode de fixation de la pierre 10 tout en veillant à la fiabilité de sa fixation et à une brillance ou un éclat optimum de la pierre 10, et ceci quelle que soit l'application, donc indépendamment du type de support, qui peut consister, à titre d'exemple, en une pièce d'horlogerie ou en une pièce de bijouterie.

Comme le montre en particulier la figure 1, selon la taille des facettes 11 de la pierre 10, des rayons de lumière incidente R1, R2, qui pénètrent dans la pierre 10 par la couronne 12 peuvent subir une ou plusieurs réflexions totales sur les interfaces pierre/air dans la culasse 13, de sorte que la lumière incidente est restituée à travers l'interface pierre/air de la couronne 12 et donne l'éclat et l'esthétique recherchés à la pierre 10. A titre indicatif, un rayon R1 qui frappe une facette 11 de la couronne 12 de la pierre 10 en un point A1, selon un angle i₁, par rapport à la normale H_{A1} au point d'incidence A1 du rayon R1, pénètre dans la pierre 10 et subit un phénomène de réfraction à l'interface air/pierre de la couronne 12. D'après la loi de Snell-Descartes, la relation qui relie l'indice de réfraction n₁ de l'air et l'indice de réfraction n₂ de la pierre 10 et les angles incident i₁ et réfracté i2 s'écrit : ${n}_{1} sin \left({i}_{1}\right) = {n}_{2} sin \left({i}_{2}\right)$

Le rayon réfracté R'1 est dévié d'un angle i2 par rapport à la normale H_{A1}, cet angle i2 étant inférieur à l'angle incident i₁ du rayon incident R1, car l'indice de réfraction n₁ de l'air est inférieur à l'indice de réfraction n₂ de la pierre 10. Ce rayon réfracté R'1 chemine à l'intérieur de la pierre 10 et frappe la paroi de la culasse 13, plus exactement la première interface culasse/air en un point B1, sur laquelle il subit une réflexion totale. En effet, le rayon réfracté R'1 forme un angle iᵣ par rapport à la normale H_{B1} au point B1 qui est supérieur à l'angle limite iₗ au-delà duquel il y a réflexion totale et qui obéit à la loi : ${i}_{l} = arcsin \left(n1/n2\right) .$

Par exemple, pour une pierre 10 en diamant d'indice de réfraction n₂=2.42 et un indice de réfraction de l'air n₁ valant 1, l'angle limite iₗ est sensiblement égal à 24°. Le rayon R'1 réfléchi, selon un angle iᵣ au point B1, est ensuite envoyé sur une deuxième interface culasse/air en un point C1 où il subit une nouvelle réflexion totale, avant d'être renvoyé sur une troisième interface couronne/air en un point D1. Il subit une réfraction telle que l'angle de sortie i4 est supérieur à l'angle incident i₃ au point D1. On notera que la lumière incidente au point A1 de la couronne 12 est restituée au point D1 de la couronne 12 sous la forme d'un rayon R"₁, de sorte que la pierre 10 brille avec tout son éclat, lorsque les conditions ci-dessus sont réunies.

Un deuxième faisceau lumineux incident R2 est représenté sur la figure 1. Le faisceau R2 pénètre sensiblement perpendiculairement à la plage centrale 121 de la couronne 12 en se propageant en ligne droit sans subir aucune réfraction au point d'incidence A2. Il pénètre dans la pierre 10 et atteint la première interface culasse/air où il subit une première réflexion totale au point B2, puis une seconde réflexion totale au point C2 au niveau de la deuxième interface culasse/air. La lumière ressort sensiblement perpendiculairement à la plage centrale 121 de la couronne 12 sans subir de réfraction. Comme précédemment la lumière incidente est restituée après avoir suivi un chemin optique plus ou moins complexe à l'intérieur de la pierre 10.

Dans les conditions précitées et en admettant que la surface de la culasse 13 soit métallisée ou recouverte en partie ou en totalité d'un revêtement opaque, dans le but de ménager des moyens de fixation de la pierre 10 sur un support, une partie au moins de la lumière ayant transité à travers la pierre 10 et ayant été réfléchie par la surface pourvue dudit revêtement opaque, restitue l'image de ce revêtement opaque et nie à la brillance désirée de la pierre 10, ce que l'on cherche à éviter.

Dans ce but, la pierre 10 selon l'invention, telle que représentée par les figures 2 à 4, est munie de moyens de fixation métalliques 20 pour permettre sa fixation sur un support (non représenté). Ces moyens de fixation métalliques 20 comportent, dans cette réalisation, une zone de liaison 21 qui est située sur une partie ou sur la totalité d'un secteur périphérique 131 limité de la culasse 13. Les moyens de fixation métalliques 20 ne modifient pas le trajet normal de la lumière, mais sont disposés dans le secteur périphérique 131 pour qu'ils soient rendus invisibles. En effet, le secteur périphérique 131 de la culasse 13 présente des propriétés optiques particulières qui seront explicitées dans la suite de la description. La zone de liaison 21 se présente sous la forme d'une bande métallique 22 qui s'étend sur 360°, autour de la culasse, comme illustré dans la figure 5. La bande 22 peut être est située directement sous le rondiste 14. La bande métallique 22 peut être formée par un revêtement ou couche métallique qui présente une largeur limitée par rapport à la hauteur de la culasse 13 et s'étend au moins en partie sur le secteur périphérique 131 de la culasse 13. Il en résulte que le secteur périphérique 131 peut être en partie ou en totalité métallisé selon le support.

Selon l'invention, le secteur périphérique 131 comporte la bande métallique 22 qui recouvre une zone correspondant à 20 à 35% de la surface de la culasse 13.

A titre d'exemple et comme représenté à la figure 2, un rayon incident R3 est envoyé sur une des facettes 11 de la couronne 12 de la pierre 10 en un point d'impact A3, voisin du rondiste 14. On remarquera que le rayon R3 est envoyé sur la facette 11 adjacente au rondiste 14. Il pénètre dans la couronne 12 sous la forme d'un rayon réfracté R'3 en se rapprochant de la normale H_{A3} de la facette 11 au point A3 et tombe sur la première interface culasse/air de la culasse 13 dans le secteur périphérique 131 où est déposée la bande métallique 22. Le rayon R'3 subit une réflexion totale au point B3. En raison de cette réflexion totale, il est renvoyé sur la deuxième interface culasse/air d'une facette 11 opposée de la culasse 13 en un point C3, sous un angle inférieur à l'angle limite iₗ qui est l'angle limite en-dessous duquel un rayon incident ne subit plus de réflexion totale, mais est réfracté. C'est le cas du rayon réfléchi sur le secteur périphérique 131, qui est réfracté en sortant de la pierre 10 par la deuxième interface culasse/air de la culasse 13. Par conséquent, le secteur périphérique 131 de la culasse 13 présente la particularité de ne pas renvoyer la lumière dans des conditions permettant une deuxième réflexion totale sur la deuxième interface culasse/air. De ce fait, l'image de la bande métallique 22 métallisée ou opaque qui est située dans ce secteur périphérique 131 n'est pas apparente à l'avant de la pierre 10, c'est-à-dire qu'un observateur ne verra pas la zone de liaison 21 de la pierre 10, puisque la bande métallique 22 servant à de moyens de fixation 20 ne sera pas visible en observant la couronne 12.

Un deuxième rayon R4 représenté à la figure 2 est réfracté en un point d'impact A4 sur la couronne 12, réfracté en pénétrant dans la pierre 10 sous la forme d'un rayon R'4 qui est réfléchi sur la première interface culasse/air, en-dessous de la bande métallique 22, au point B4. Après sa réflexion totale, il frappe la deuxième interface culasse/air, qui est à l'opposé de la première interface culasse/air, en un point C4 où il subit une deuxième réflexion totale au point C4. Il est ensuite réfléchi vers la couronne 12 qu'il traverse au point D4 en subissant une réfraction. Le rayon R4 rejoint, en ce qui concerne sa trajectoire optique, les rayons R1 et R2 de la figure 1 et renvoie la lumière incidente en contribuant à donner de l'éclat à la pierre 10. Ce rayon R4 n'étant pas réfléchi dans le secteur périphérique 131, celui-ci est visible par l'observateur.

Comme l'illustre la figure 3, le secteur périphérique 131 comporte également une zone dite invisible ZI dans laquelle un rayon incident R3 réfracté à l'interface air/couronne ne peut être réfléchi par la première interface culasse/air qu'en dehors de ladite zone invisible ZI. En d'autres termes, aucun rayon n'est réfléchi dans la zone invisible. Cette zone invisible ZI est située sous le rondiste et sa hauteur dépend de la hauteur du rondiste, qui est typiquement 2 - 6 % du diamètre de la pierre. Par exemple, avec une pierre 10 ayant un diamètre de 2 mm, la largeur de la zone invisible selon cette variante peut être 0.25 mm. Si l'on prévoit une bande métallique 22 suffisamment étroite pour qu'elle soit située dans cette zone invisible ZI, alors tout rayon incident à l'interface air/couronne sera réfléchi à la première interface culasse/air en dehors de la bande 22. Il en résultera que la bande métallique 22 ne sera pas visible car aucun rayon lumineux ne pourra atteindre la zone invisible. Dans ce cas la zone de liaison 21 comportant la bande 22 ne recouvre pas totalement le secteur périphérique 131.

Il en résulte que les propriétés optiques particulières du secteur périphérique 131 permettent de déposer la zone de liaison 21 sur une partie ou sur la totalité de ce secteur périphérique 131 de sorte à ce qu'ils soient rendus invisibles pour un observateur regardant la pierre 10 par la couronne 12. Il a été observé dans les diamants ronds facettés que le secteur périphérique 131 est situé directement sous le rondiste 14 et s'étend sur une surface inférieure à la surface totale de la culasse 13.

Selon une forme d'exécution de la présente invention, les moyens de fixation métalliques 20 sont déposés sur la surface de la pierre par un procédé PVD (« Physical Vapour Déposition » en anglais). L'utilisation du PVD permet de former la zone de liaison 21 d'une manière contrôlée et précise sur la surface de la pierre. L'étape du dépôt PVD peut être précédée par une étape de nettoyage de la surface de la pierre ainsi qu'éventuellement par le dépôt d'une couche d'adhérence. De préférence, l'étape du dépôt PVD a lieu dans une enceinte comprenant un gaz inerte, tel que l'argon, à une pression entre 10⁻⁴ à 10⁻² mbar.

Dans une forme d'exécution, les moyens de fixation métalliques 20 comprennent une pluralité de couches métalliques déposées en sandwich sur la surface de la pierre. Selon une variante privilégiée, une couche métallique interne de titane (ou en un alliage à base de titane) est déposée en premier sur la pierre, suivie par une couche intermédiaire en platine (ou en un alliage à base de platine) et par la suite une couche externe en or (ou en un alliage à base d'or). Ici, la couche de titane, qui a de préférence une épaisseur de 40-500 nm, joue un rôle d'adhérence, le titane formant une couche de carbure avec la pierre. D'autres matériaux capables de former une couche de carbure avec la pierre (tel que le tantale, le hafnium ou le niobium) peuvent être alternativement utilisés à la place du titane comme couche interne. La couche en or externe, qui a de préférence une épaisseur de 100-2000 nm, permet la fixation à un support en or par soudage ou par compression thermique telle que décrite ci-dessous. Bien entendu, si le support destiné à recevoir la pierre est en un autre matériau, le matériau de la couche externe peut être adapté en conséquence pour ce dernier. La couche en platine, qui a de préférence une épaisseur de 60-500 nm, forme une barrière de diffusion entre la couche en titane et la couche en or, mais d'autres matériaux peuvent également être utilisés comme couche intermédiaire. D'autres couches mise à part celles mentionnées peuvent également être présentes dans les moyens de fixations 20.

Après la formation des moyens de fixation métalliques 20 sur la surface de la pierre, une étape de nettoyage chimique peut avoir lieu pour éliminer tout matériau métallique présent à des endroits non désirés afin d'assurer que la zone de liaison 21 et bien positionnée et ne soit pas discernable comme expliqué en détail ci-dessus.

Après la métallisation, la pierre comportant les moyens de fixation métalliques 20 peut être fixée à un support correspondant par différentes techniques, mais de préférence cette fixation est par compression thermique ou par soudage. Dans le cadre de la compression thermique, et de préférence aussi dans le cadre de soudage, une couche métallique est également formée par un procédé PVD sur la partie de la surface du support destinée à recevoir la pierre (et notamment les moyens de fixation métalliques 20). Notamment, pour un support en or, la couche métallique déposée sur le support est de préférence également en or. Ce dépôt d'une couche métal sur le support peut encore être précédé par une étape de nettoyage de la surface du support en question.

Selon une variante, la pierre est fixée au support par la compression thermique, et les moyens de fixation métalliques 20 comprenant une couche extérieure en or sont compressés contre une couche en or déposée sur le support. Selon un exemple, une machine à compression, opérant à une force de 2-20 kg/mm² et à une température de 100-600°C (ou plus préférablement de 200-450°C) pour une durée de 20 seconds à 60 minutes, est utilisée pour cette étape.

Selon une autre variante, la pierre est fixée au support par une machine de soudure sous une force de 5-50 g/mm² et une température de 280-350°C pour une durée de 1 second à 5 minutes. Comme indiqué ci-dessus, dans ce cas une préforme d'un matériau et d'une forme appropriés (par exemple, une bague conique en or-étain) est utilisée, et le support a de préférence une couche en or préalablement déposée sur sa surface. Une étape de nettoyage chimique peut avoir lieu après le soudage pour éliminer tout débris restant.

### Possibilités d'application industrielle

Il ressort clairement de cette description que soit la bande métallique 22 n'est pas discernable car elle se trouve dans la zone invisible ZI juste en dessous du rondiste soit tous les rayons incidents R3 qui sont réfléchis par le secteur périphérique 131, au niveau d'une première interface culasse/air, dans lequel est située la bande métallique 22, sont renvoyés sur une deuxième interface culasse/air sous un angle inférieur à l'angle limite iₗ de réflexion totale, de sorte qu'ils sont réfractés et évacués à l'arrière de la culasse 13 de la pierre 10 sans être vus. L'invention permet d'atteindre les buts fixés, à savoir rendre invisible la zone de liaison 21 de la pierre 10 lorsqu'elle fixée à son support.

Le dépôt des moyens de fixation métalliques 20 sur la culasse par un procédé PVD permet la formation d'une zone de liaison 21 métallique d'une taille contrôlée et à une position précise. Selon l'invention, cette zone de liaison 21 s'entend comme bande métallique 22 sur 360° autour de la culasse, ce qui permet une fixation fiable et robuste à un support même si la pierre est petite et la bande 22 est relativement mince en largeur. De plus, la pierre comportant les moyens de fixation métalliques 20 peut être avantageusement fixée au support selon des conditions où les températures n'excèdent pas 600°C, et plus préférablement n'excèdent pas 450°C.

## Revendications

1. Pierre de bijouterie (10), en matière naturelle ou synthétique, telle que notamment un diamant facetté, comportant une partie frontale visible appelée couronne (12) et une partie dorsale au moins partiellement cachée lorsque la pierre (10) est montée sur un support, ladite partie dorsale étant appelée culasse (13) et étant séparée de la couronne (12) par une partie intermédiaire entre ladite couronne (12) et ladite culasse (13), appelée rondiste (14), ladite pierre de bijouterie (10) comportant des moyens de fixation métalliques (20) agencés pour permettre sa fixation sur ledit support, lesdits moyens de fixation métalliques (20) comportant une zone de liaison (21) localisée sur ladite culasse (13), adite zone de liaison (21) étant localisée sur une partie ou sur la totalité d'un secteur périphérique (131) de largeur limitée de ladite culasse (13), dans lequel les rayons incidents (R3) sur la couronne (12) pénétrant dans la pierre (10) par une interface air/pierre, sont soit réfléchis par une première interface culasse/air sur un point de la culasse (13) plus bas que ladite zone de liaison (21) soit réfléchis totalement par ladite première interface culasse/air de ladite pierre (10) dans le secteur périphérique (131) comportant ladite zone de liaison (21), et sont réfractés à l'extérieur de ladite pierre (10), à l'arrière de ladite culasse (13), à travers au moins une deuxième interface culasse/air de ladite pierre (10), **caractérisée en ce que** ledit secteur périphérique (131) comporte une bande (22) s'étendant sur 360° autour de la culasse (13) et recouvrant une zone correspondant au moins approximativement à environ 20 à 35 % de la surface de ladite culasse (13).

2. Pierre de bijouterie selon la revendication 1, **caractérisée en ce que** ledit secteur périphérique (131) est situé sur ladite culasse (13) à proximité dudit rondiste (14).

3. Pierre de bijouterie selon la revendication 1, **caractérisée en ce que** ledit secteur périphérique (131) comporte une zone dite invisible (ZI) dans laquelle aucun rayon incident (R3) réfracté à l'interface air/couronne n'est réfléchi par la première interface culasse/air.

4. Pierre de bijouterie selon l'une quelconque des revendications précédentes, **caractérisée en ce que** les moyens de fixation métalliques (20) comprennent une pluralité de couches métalliques déposées en sandwich.

5. Pierre de bijouterie selon la revendication 4, **caractérisée en ce que** la pluralité de couches métalliques comprend une couche interne formant une couche de carbure avec la pierre.

6. Pierre de bijouterie selon la revendication 5, **caractérisée en ce que** ladite couche interne comprend le titane, le tantale, le hafnium ou le niobium.

7. Pierre de bijouterie selon l'une quelconque des revendications 4-6, **caractérisée en ce que** la pluralité de couches métalliques comprend une couche externe comprenant le même matériau que celui du support destiné à recevoir la pierre.

8. Pierre de bijouterie selon la revendication 7, **caractérisée en ce que** la couche externe comprend l'or.

9. Pierre de bijouterie selon l'une quelconque des revendications 4 - 8, **caractérisée en ce que** la pluralité de couches métalliques comprend une couche intermédiaire formant une barrière de diffusion entre ladite couche interne et ladite couche externe.

10. Pierre de bijouterie selon la revendication 9, **caractérisée en ce que** la couche intermédiaire comprend le platine.

11. Pierre de bijouterie selon l'une quelconque des revendications précédentes, **caractérisée en ce que** les moyens de fixation métalliques (20) sont déposés par un procédé PVD.

12. Procédé de montage d'une pierre de bijouterie (10) selon l'une quelconque des revendications précédentes, sur un support, ladite pierre de bijouterie (10) comportant des moyens de fixation métalliques (20) agencés pour permettre sa fixation sur ledit support, lesdits moyens de fixation métalliques (20) comportant une zone de liaison (21) localisée sur ladite culasse (13), adite zone de liaison (21) étant déposée sur une partie ou sur la totalité d'un secteur périphérique (131) de largeur limitée de ladite culasse (13), dans lequel les rayons incidents (R3) sur la couronne (12) pénétrant dans la pierre (10) par une interface air/pierre, sont soit réfléchis par une première interface culasse/air sur un point de la culasse (13) plus bas que ladite zone de liaison (21) soit réfléchis totalement par ladite première interface culasse/air de ladite pierre (10) dans le secteur périphérique (131) comportant ladite zone de liaison (21), et sont réfractés à l'extérieur de ladite pierre (10), à l'arrière de ladite culasse (13), à travers au moins une deuxième interface culasse/air de ladite pierre (10), **caractérisé en ce que** l'on dépose une bande (22) dans ledit secteur périphérique (131) s'étendant sur 360° autour de la culasse (13) et recouvrant une zone correspondant au moins approximativement à environ 20 à 35 % de la surface de ladite culasse (13).

13. Procédé selon la revendication 12, **caractérisé en ce que** l'on dépose les moyens de fixation métalliques (20) par un procédé PVD.

14. Procédé selon la revendication 13, **caractérisé en ce que** le dépôt PVD a lieu dans une enceinte comprenant un gaz inerte à une pression entre 10⁻⁴ à 10⁻² mbar.

15. Procédé selon l'une des revendications 12 à 14, **caractérisé en ce que** l'on fixe la pierre au support par compression thermique.

16. Procédé selon la revendication 15, **caractérisé en ce que** l'on compresse les moyens de fixation métalliques (20) contre le support avec une force de 2-20 kg/mm² et à une température comprise entre 100 et 600°C, plus préférablement comprise entre 200 et 450°C, pour une durée de 20 secondes à 60 minutes.

17. Procédé selon l'une des revendications 12 à 14, **caractérisé en ce que** l'on fixe la pierre au support par soudage.

18. Procédé selon la revendication 17, **caractérisé en ce que** l'on soude les moyens de fixation métalliques (20) contre le support avec une force de 5-50 g/mm² et une température de 280-350°C pour une durée de 1 seconde à 5 minutes.

19. Procédé selon l'une des revendications 12 à 18, **caractérisé en ce que** l'on dépose une couche métallique sur la partie de la surface du support destinée à recevoir la pierre avant la fixation de ladite pierre.

## Patentansprüche

1. Schmuckstein (10) aus natürlichem oder synthetischem Material, wie insbesondere ein facettierter Diamant, mit einer als Oberteil (12) bezeichneten sichtbaren Vorderseite und einer Rückseite, die zumindest teilweise verborgen ist, wenn der Stein (10) an einem Träger angebracht ist, wobei die Rückseite als Unterteil (13) bezeichnet wird und vom Oberteil (12) durch einen als Rundiste (14) bezeichneten Zwischenteil zwischen dem Oberteil (12) und dem Unterteil (13) getrennt ist, wobei der Schmuckstein (10) metallische Befestigungsmittel (20) aufweist, die so angeordnet sind, dass sie seine Befestigung am Träger ermöglichen, wobei die metallischen Befestigungsmittel (20) einen Verbindungsbereich (21) aufweisen, der sich am Unterteil (13) befindet,
wobei sich der Verbindungsbereich (21) an einem Teil oder den der Gesamtheit eines Umfangssektors (131) mit begrenzter Breite des Unterteils (13) befindet, wobei die auf das Oberteil (12) einfallenden Strahlen (R3), die über eine Luft/Stein-Grenzfläche in den Stein (10) eindringen, an einem Punkt des Unterteils (13), der tiefer liegt als der Verbindungsbereich (21), von einer ersten Unterteil/Luft-Grenzfläche reflektiert werden oder von der ersten Unterteil/Luft-Grenzfläche des Steins (10) im Umfangssektor (131), der den Verbindungsbereich (21) aufweist, vollständig reflektiert werden und außerhalb des Steins (10) hinter dem Unterteil (13) durch mindestens eine zweite Unterteil/Luft-Grenzfläche des Steins (10) gebrochen werden,
**dadurch gekennzeichnet, dass** der Umfangssektor (131) einen Streifen (22) aufweist, der sich über 360° um das Unterteil (13) herum erstreckt und einen Bereich bedeckt, der zumindest annähernd etwa 20 bis 35 % der Oberfläche des Unterteils (13) entspricht.

2. Schmuckstein nach Anspruch 1, **dadurch gekennzeichnet, dass** sich der Umfangssektor (131) am Unterteil (13) in der Nähe der Rundiste (14) befindet.

3. Schmuckstein nach Anspruch 1, **dadurch gekennzeichnet, dass** der Umfangssektor (131) einen als unsichtbaren Bereich (ZI) bezeichneten Abschnitt aufweist, in dem kein einfallender Strahl (R3), der an der Luft/Oberteil-Grenzfläche gebrochen wird, von der ersten Unterteil/Luft-Grenzfläche reflektiert wird.

4. Schmuckstein nach einem der vorangehenden Ansprüche, **dadurch gekennzeichnet, dass** die metallischen Befestigungsmittel (20) mehrere sandwichartig aufgebrachte Metallschichten aufweisen.

5. Schmuckstein nach Anspruch 4, **dadurch gekennzeichnet, dass** die mehreren Metallschichten eine innere Schicht umfassen, die eine Karbidschicht mit dem Stein bildet.

6. Schmuckstein nach Anspruch 5, **dadurch gekennzeichnet, dass** die innere Schicht Titan, Tantal, Hafnium oder Niobium umfasst.

7. Schmuckstein nach einem der Ansprüche 4 - 6, **dadurch gekennzeichnet, dass** die mehreren Metallschichten eine äußere Schicht umfassen, die dasselbe Material wie das des Trägers zur Aufnahme des Steins umfasst.

8. Schmuckstein nach Anspruch 7, **dadurch gekennzeichnet, dass** die äußere Schicht Gold umfasst.

9. Schmuckstein nach einem der Ansprüche 4 - 8, **dadurch gekennzeichnet, dass** die mehreren Metallschichten eine Zwischenschicht umfassen, die eine Diffusionsbarriere zwischen der inneren Schicht und der äußeren Schicht bildet.

10. Schmuckstein nach Anspruch 9, **dadurch gekennzeichnet, dass** die Zwischenschicht Platin umfasst.

11. Schmuckstein nach einem der vorangehenden Ansprüche, **dadurch gekennzeichnet, dass** die metallischen Befestigungsmittel (20) durch ein PVD-Verfahren abgeschieden werden.

12. Verfahren zur Anbringung eines Schmucksteins (10) nach einem der vorangehenden Ansprüche an einem Träger, wobei der Schmuckstein (10) metallische Befestigungsmittel (20) aufweist, die so angeordnet sind, dass sie seine Befestigung am Träger ermöglichen, wobei die metallischen Befestigungsmittel (20) einen Verbindungsbereich (21) aufweisen, der sich am Unterteil (13) befindet,
wobei der Verbindungsbereich (21) an einem Teil oder an der Gesamtheit eines Umfangssektors (131) mit begrenzter Breite des Unterteils (13) aufgebracht wird, wobei die auf das Oberteil (12) einfallenden Strahlen (R3), die über eine Luft/Stein-Grenzfläche in den Stein (10) eindringen, an einem Punkt des Unterteils (13), der tiefer liegt als der Verbindungsbereich (21), von einer ersten Unterteil/Luft-Grenzfläche reflektiert werden oder von der ersten Unterteil/Luft-Grenzfläche des Steins (10) im Umfangssektor (131), der den Verbindungsbereich (21) aufweist, vollständig reflektiert werden und außerhalb des Steins (10) hinter dem Unterteil (13) durch mindestens eine zweite Unterteil/Luft-Grenzfläche des Steins (10) gebrochen werden,
**dadurch gekennzeichnet, dass** im Umfangssektor (131) ein Streifen (22) abgeschieden wird, der sich über 360° um das Unterteil (13) herum erstreckt und einen Bereich bedeckt, der zumindest annähernd etwa 20 bis 35 % der Oberfläche des Unterteils (13) entspricht.

13. Verfahren nach Anspruch 12, **dadurch gekennzeichnet, dass** die metallischen Befestigungsmittel (20) durch ein PVD-Verfahren abgeschieden werden.

14. Verfahren nach Anspruch 13, **dadurch gekennzeichnet, dass** die PVD in einem Raum erfolgt, der ein Inertgas mit einem Druck zwischen 10⁻⁴ und 10⁻² mbar umfasst.

15. Verfahren nach einem der Ansprüche 12 bis 14, **dadurch gekennzeichnet, dass** der Stein durch thermische Kompression am Träger befestigt wird.

16. Verfahren nach Anspruch 15, **dadurch gekennzeichnet, dass** die metallischen Befestigungsmittel (20) mit einer Kraft von 2 - 20 kg/mm² und bei einer Temperatur zwischen 100 und 600 °C, vorzugsweise zwischen 200 und 450 °C, für eine Dauer von 20 Sekunden bis 60 Minuten gegen den Träger gepresst werden.

17. Verfahren nach einem der Ansprüche 12 bis 14, **dadurch gekennzeichnet, dass** der Stein durch Schweißen am Träger befestigt wird.

18. Verfahren nach Anspruch 17, **dadurch gekennzeichnet, dass** die metallischen Befestigungsmittel (20) mit einer Kraft von 5 - 50 g/mm² und bei einer Temperatur von 280 - 350 °C für eine Dauer von 1 Sekunde bis 5 Minuten mit dem Träger verschweißt werden.

19. Verfahren nach einem der Ansprüche 12 bis 18, **dadurch gekennzeichnet, dass** vor der Befestigung des Steins eine Metallschicht auf dem Teil der Oberfläche des Trägers, der den Stein aufnehmen soll, abgeschieden wird.

## Claims

1. Gemstone (10) made of natural or synthetic material, such as notably a faceted diamond, comprising a visible frontal part known as the crown (12) and a dorsal part that is at least partially hidden when the stone (10) is mounted on a mount, said dorsal part being known as the pavilion (13) and being separated from the crown (12) by an intermediate part between said crown (12) and said pavilion (13) and known as the girdle (14), said gemstone (10) comprising metallic securing means (20) designed to allow it to be secured to said mount, said metallic securing means (20) comprising a connecting zone (21) located on said pavilion (13), said connecting zone (21) being located on part or the entirety of a limited-width peripheral sector (131) of said pavilion (13) in which sector the rays (R3) incident upon the crown (12) entering the stone (10) by an air/stone interface are either reflected by a first pavilion/air interface at a point on the pavilion (13) that is lower down than said connecting zone (21) or totally reflected by said first pavilion/air interface of said stone (10) in the peripheral sector (131) comprising said connecting zone (21) and are refracted to outside said stone (10) at the rear of said pavilion (13), through at least a second pavilion/air interface of said stone (10), **characterized in that** said peripheral sector (131) comprises a band (22) extending over 360° around the pavilion (13) and covering a zone corresponding at least approximately to around 20 to 35% of the surface area of said pavilion (13) .

2. Gemstone according to Claim 1, **characterized in that** said peripheral sector (131) is situated on said pavilion (13) in the vicinity of said girdle (14).

3. Gemstone according to Claim 1, **characterized in that** said peripheral sector (131) comprises a zone (ZI) said to be an invisible zone in which no incident ray (R3) refracted at the air/crown interface is reflected by the first pavilion/air interface.

4. Gemstone according to any one of the preceding claims, **characterized in that** the metallic securing means (20) comprise a plurality of metallic layers applied as a sandwich.

5. Gemstone according to Claim 4, **characterized in that** the plurality of metallic layers comprises an internal layer forming a layer of carbide with the stone.

6. Gemstone according to Claim 5, **characterized in that** said internal layer comprises titanium, tantalum, hafnium or niobium.

7. Gemstone according to any one of Claims 4-6, **characterized in that** the plurality of metallic layers comprises an external layer containing the same material as that of the mount intended to accept the stone.

8. Gemstone according to Claim 7, **characterized in that** the external layer contains gold.

9. Gemstone according to any one of Claims 4-8, **characterized in that** the plurality of metallic layers comprises an intermediate layer acting as a diffusion barrier between said internal layer and said external layer.

10. Gemstone according to Claim 9, **characterized in that** the intermediate layer contains platinum.

11. Gemstone according to any one of the preceding claims, **characterized in that** the metallic securing means (20) are applied using a PVD process.

12. Method for mounting a gemstone (10) according to any one of the preceding claims on a mount, said gemstone (10) comprising metallic securing means (20) designed to allow it to be secured to said mount, said metallic securing means (20) comprising a connecting zone (21) located on said pavilion (13), said connecting zone (21) being applied to part or the entirety of a limited-width peripheral sector (131) of said pavilion (13) in which sector the rays (R3) incident upon the crown (12) entering the stone (10) by an air/stone interface are either reflected by a first pavilion/air interface at a point on the pavilion (13) that is lower down than said connecting zone (21) or totally reflected by said first pavilion/air interface of said stone (10) in the peripheral sector (131) comprising said connecting zone (21) and are refracted to outside said stone (10) at the rear of said pavilion (13), through at least a second pavilion/air interface of said stone (10), **characterized in that** a band (22) is applied in said peripheral sector (131) and extends over 360° around the pavilion (13) and covers a zone corresponding at least approximately to around 20 to 35% of the surface area of said pavilion (13) .

13. Method according to Claim 12, **characterized in that** the metallic securing means (20) are applied using a PVD process.

14. Method according to Claim 13, **characterized in that** the application using PVD occurs in a chamber containing an inert gas at a pressure of between 10⁻⁴ and 10⁻² mbar.

15. Method according to one of Claims 12 to 14, **characterized in that** the stone is secured to the mount by thermocompression.

16. Method according to Claim 15, **characterized in that** the metallic securing means (20) are compressed against the mount with a force of 2-20 kg/mm² and at a temperature of between 100 and 600°C, more preferably of between 200 and 450°C, for a duration of 20 seconds to 60 minutes.

17. Method according to one of Claims 12 to 14, **characterized in that** the stone is secured to the mount by soldering.

18. Method according to Claim 17, **characterized in that** the metallic securing means (20) are welded to the mount with a force of 5-50 g/mm² and at a temperature of 280-350°C for a duration of 1 second to 5 minutes.

19. Method according to one of Claims 12 to 18, **characterized in that** a metallic layer is applied to the part of the surface of the mount that is intended to receive the stone prior to the securing of said stone.
